# EUROPÄISCHE PATENTANMELDUNG

(11) **EP 0 969 169 A1**
(43) Veröffentlichungstag der Anmeldung: **05.01.2000**
(21) Anmeldenummer: 99111822.5
(22) Anmeldetag: 19.06.1999
(51) Int. Cl.: E05B 19/00, E05B 15/08

(54) **Flachschüssel für Schliesszylinder**

(30) Priorität: 02.07.1998 DE 19829521
(71) Anmelder: August Börkey Nachf. GmbH., 58285 Gevelsberg (DE)
(72) Erfinder: Erlenbach, Manfred, 58285 Gevelsberg (DE)
(74) Vertreter: Thielking, Bodo, Dipl.-Ing.

(57) **Zusammenfassung**

Bei einem Flachschlüssel für Schließzylinder mit in Längsrichtung und parallel zueinander zwischen dem Schlüsselrücken (R) und der Schlüsselbrust (T) verlaufenden, von den Schlüsselbreitseiten (B₁ und B₂) ausgehenden, parazentrischen Längsnuten (A) sind die Längsnuten (A) sämtlich gleich tief. Ihr Nutgrund (A₂) hält einen gleichen Abstand (a) von der Längsmittelebene (M) ein. Die Flanken (A₁) der Längsnuten (A) sind zumindest benachbart zum Nutgrund (A₂) konisch zur Öffnungsseite hin auseinanderlaufend angeordnet und schließen über Radien an den Nutgrund (A₂) an. Mindestens eine Längsnut (A) weist auf mindestens einer ihrer Flanken (A₁) eine bis zur benachbarten Schlüsselbreitseite (B₁; B₂) sich erstreckende Längsnuterweiterung (1, 2 ... bis 10 und 11, 12 ... bis 20) auf. Die so erweiterte Flanke (A₁) hat einen konkaven und einen sich anschließenden konvex gekrümmten Abschnitt.

## Beschreibung

Die Erfindung betrifft einen Flachschlüssel für Schließzylinder nach dem Oberbegriff des Patentanspruchs 1 und einen Schließzylinder nach Patentanspruch 7.

Sowohl bei Einzelzylindern als auch bei Schließanlagen ist es erwünscht, unter Beibehaltung eines Grundprinzips eine große Anzahl von Profilverschiedenheiten zu schaffen. Dabei sollen sich möglichst viele Profile ausreichend deutlich unterscheiden, um ein Überschließen sicher zu vermeiden.

Diese grundlegenden Ziele werden durch die unterschiedlichsten Gestaltungen von Zylinderkernprofilen bzw. Schlüsselprofilen in unterschiedlicher Weise und Qualität erreicht. Bei den bekannten Profilen sind üblicherweise die Flanken der Profilnuten im Schlüssel bzw. der Profilrippen im Zylinderkern im wesentlichen eben ausgebildet.

Der Erfindung liegt die Aufgabe zugrunde, Flachschlüssel und Schließzylinder zu schaffen, die einfach zu fertigen sind und eine hohe Anzahl von ausreichend deutlich unterschiedlichen Profilvariationen ermöglichen. Dabei sollen die Breitseiten der Flachschlüssel frei von störenden scharfkantigen Vor- und Rücksprüngen sein und die Flachschlüsselprofile bereits aufgrund ihrer Form eine hohe Festigkeit aufweisen.

Die Lösung dieser Aufgabe erfolgt mit den Merkmalen des Patentanspruchs 1 bzw. des Patentanspruchs 7.

Bevorzugte Ausgestaltungen der Erfindung ergeben sich aus den Unteransprüchen.

Die erfindungsgemäße Lösung führt zu Flachschlüsseln, die besonders angenehm zu handhaben sind, da scharfe Kanten vollständig fehlen. Derartige Flachschlüssel sind auch besonders gleitfähig und verschleißarm im Zusammenwirken mit den Kernkanälen der Schließzylinder. Durch die gerundeten Übergänge zwischen den Flächen auf den Breitseiten der Flachschlüssel und auf den Breitseiten der Kernkanäle ergeben sich hohe Festigkeiten, da Kerbwirkungen wie bei scharfkantigen Übergängen zwischen aneinander angrenzenden Flächen vermieden werden.

Nachstehend werden bevorzugte Ausführungsformen der Erfindung anhand der Zeichnung im einzelnen beschrieben. Die Zeichnungen zeigen lediglich Flachschlüsselprofile. Zu den Flachschlüsselprofilen sind die Profile der Kernkanäle von Einzelzylindern vollständig komplementär ausgebildet.

Es zeigen:
- Figur 1 -: die Darstellung eines ersten Flachschlüsselprofilsystems mit sämtlichen Variationsbereichen,
- Figur 1a -: das Profil eines ersten Flachschlüssels nach dem Profilsystem gemäß Figur 1,
- Figur 1b -: ein Flachschlüsselprofil eines zweiten Flachschlüssels nach dem Profilsystem gemäß Figur 1,
- Figur 2 -: ein zweites Flachschlüsselprofilsystem mit sämtlichen variablen Bereichen,
- Figur 2a -: einen Flachschlüssel nach dem Profilsystem gemäß Figur 2,
- Figur 3 -: ein drittes Flachschlüsselprofilsystem mit sämtlichen Variationsbereichen,
- Figur 3a -: einen Flachschlüssel nach dem Profilsystem gemäß Figur 3,
- Figur 4 -: ein viertes Flachschlüsselprofilsystem mit allen Variationsbereichen,
- Figur 4a -: einen Flachschlüssel nach dem Profilsystem gemäß Figur 4.

Bei sämtlichen Profilsystemen und unterschiedlichen Ausführungsformen sind von den Schlüsselbreitseiten B₁ und B₂ ausgehende, in Schlüssellängsrichtung sich erstreckende und parallel zueinander verlaufende Längsnuten A vorgesehen. Die Längsnuten A erstrecken sich mit ihren Nutgründen A₂ sämtlich über die Längsmittelebene M. Mit R ist der Schlüsselrücken bezeichnet, mit T die Schlüsselbrust.

Die Längsnuten A sind sämtlich gleich tief und ihr Nutgrund A₂ hält in allen Fällen einen gleichen Abstand a von der Längsmittelebene ein.

Bei allen Ausführungsformen ist der Übergangsbereich zwischen dem Nutgrund A₂ und den zu den Schlüsselbreitseiten gerichteten Flanken A₁ als Radius r ausgebildet. Die verschiedenen Flachschlüssel und Schlüsselsysteme unterscheiden sich in der Ausbildung der Flanken A₁. Die Flanken A₁ laufen bereits benachbart zum Nutgrund konisch zur Öffnungsseite hin auseinander. Der Verlauf ist gekrümmt, z. B. konvex oder konkav. Mindestens eine Längsnut A weist eine sich bis zur benachbarten Schlüsselbreitseite erstreckende Längsnuterweiterung auf. Die so erweiterte Flanke weist einen konkaven und einen sich anschließenden konvex gekrümmten Abschnitt auf.

Bei dem Profilsystem gemäß Figur 1 kann jede Längsnut A an jeder ihrer beiden Flanken A₁ jeweils zwei unterschiedliche Erweiterungsbereiche aufweisen: Es ist möglich, die Flanken A₁ lediglich durch Abtrag der benachbart zu den Breitseiten gelegenen Variationsbereiche 1 oder 2 oder 3 oder 4 oder 5 oder 6 oder 7 oder 8 oder 9 oder 10 zu erweitern. Statt der Erweiterung mit diesen Variationsbereichen ist auch eine Erweiterung durch Abtrag der Variationsbereiche 11 oder 12 oder 13 oder 14 oder 15 oder 16 oder 17 oder 18 oder 19 oder 20 möglich. Es ist auch möglich, einen Abtrag auf einer Flanke bis zu einem der tiefer reichenden Variationsbereiche 11, 12, 13, 14, 15, 16, 17, 18, 19, 20 mit einem oder mehreren Materialabträgen an den benachbart zu den Schlüsselbreitseiten B₁ und B₂ liegenden Variationsbereichen 1, 2, 3, 4, 5, 6, 7, 8, 9, 10 zu kombinieren. In allen Fällen ergeben sich Flanken A₁, deren Profile aneinander anschließende, abwechselnde konkav und konvex gekrümmte Abschnitte aufweisen.

Bei dem Flachschlüsselprofil gemäß Figur 1a ist dargestellt, welche Variationsbereiche an den entsprechenden Stellen abgetragen sind. Die Variationsbereiche 11, 12, 13, 14, 15, 16, 17, 18, 19 und 20 "überdecken" die außenliegenden Variationsbereiche 1, 2, 3, 4, 5, 6, 7, 8, 9, 10. Es sind in Figur 1a lediglich die abgetragenen Bereiche 12, 14 und 20 eingetragen und nicht die damit ebenfalls abgetragenen Variationsbereiche 2, 4 und 10. Das gleiche gilt analog zu dem Flachschlüsselprofil gemäß Figur 1b.

Beim Flachschlüsselprofilsystem gemäß Figur 2 ist die zum Schlüsselrücken R benachbarte Längsnut A wie im Profilsystem gemäß Figur 1 ausgebildet und variabel. Unterschiedlich gegenüber dem System gemäß Figur 1 sind lediglich die übrigen Längsnuten A, diese weisen nur jeweils einen Variationsbereich 21, 22, 23, 24, 25, 26, 27, 28 auf.

Figur 2a zeigt ein Flachschlüsselprofil, das ausgehend von dem Profilsystem gemäß Figur 2 variiert worden ist. Bei dem Flachschlüssel gemäß Figur 2a sind die Variationsbereiche 11, 2, 22, 23, 25, 28 abgetragen, während die übrigen Bereiche des Ausgangsprofils unverändert geblieben sind.

Das Profilsystem gemäß Figur 3 unterscheidet sich dadurch von dem Profilsystem gemäß Figur 2, daß auch die benachbart zum Schlüsselrücken R vorgesehene Längsnut A nach dem gleichen Prinzip variiert werden kann, wie die übrigen Längsnuten A.

Figur 3a zeigt ein Flachschlüsselprofil, das durch Abtrag der Variationsbereiche 29, 22, 23, 25 und 28 gebildet ist.

Das Profilsystem gemäß Figur 4 entspricht mit Ausnahme der benachbart zum Schlüsselrücken R vorgesehenen Längsnut A dem Aufbau des Profilsystems gemäß Figur 1. Die benachbart zum Schlüsselrücken R vorgesehene Längsnut A wird variiert wie die entsprechende Längsnut gemäß Profilsystem nach Figur 3, nämlich durch den möglichen Abtrag der Variationsbereiche 29 und 30.

Figur 4a zeigt ein Profil, das durch Abtrag der Variationsbereiche 29, 14, 5, 7 und 20 gebildet wurde.

Den parazentrischen Längsnuten A entsprechen die nirgendwo dargestellten, sich über die Längsmittelebene eines Kernkanals erstreckenden Profilrippen, deren Flankenverlauf dem Verlauf der Flanken der Längsnuten komplementär entspricht. Das Profil des Kernkanals oder Schlüsselkanals ist demzufolge das negative Abbild des Schlüsselprofils. Dies gilt für Einzelzylinder. Bei Schließanlagenzylindern kann das Profil des Kernkanals von dem Flachschlüsselprofil abweichen.

## Patentansprüche

1. Flachschlüssel für Schließzylinder mit in Längsrichtung und parallel zueinander zwischen dem Schlüsselrücken (R) und der Schlüsselbrust (T) verlaufenden, von den Schlüsselbreitseiten (B₁ und B₂) ausgehenden, parazentrischen Längsnuten (A),
dadurch gekennzeichnet,
daß die Längsnuten (A) sämtlich gleich tief sind und deren Nutgrund (A₂) einen gleichen Abstand (a) von der Längsmittelebene (M) einhält, wobei die Flanken (A₁) der Längsnuten (A) zumindest benachbart zum Nutgrund (A₂) konisch zur Öffnungsseite hin auseinanderlaufend angeordnet sind und über Radien an den Nutgrund (A₂) anschließen, wobei mindestens eine Längsnut (A) auf mindestens einer ihrer Flanken (A₁) eine bis zur benachbarten Schlüsselbreitseite (B₁; B₂) sich erstreckende Längsnuterweiterung (1, 2 ... bis 10 und 11, 12 ... bis 20) aufweist und die so erweiterte Flanke (A₁) einen konkaven und einen sich anschließenden konvex gekrümmten Abschnitt hat.

2. Flachschlüssel nach Anspruch 1,
dadurch gekennzeichnet,
daß die erweiterte Flanke (A₁) mehrere aneinander anschließende konkav und konvex gekrümmte Abschnitte aufweist.

3. Flachschlüssel nach Anspruch 1 oder 2,
dadurch gekennzeichnet
daß die Längsnuterweiterung an mindestens einer Flanke (A₁) unterschiedlich tief ausgebildet ist.

4. Flachschlüssel nach einem oder mehreren der Ansprüche 1 bis 3,
dadurch gekennzeichnet,
daß die Längsnuterweiterungen (1, 2 ... bis 10 und 11, 12 ... bis 20) auf beiden Flanken (A₁) einer Längsnut (A) vorgesehen sind.

5. Flachschlüssel nach einem oder mehreren der Ansprüche 1 bis 4,
dadurch gekennzeichnet,
daß die Längsnuterweiterungen (1, 2 ... bis 10 und 11, 12 ... bis 20) wahlweise und in ggf. unterschiedlicher Tiefe zur Variation des Schlüsselprofils vorgesehen sind.

6. Flachschlüssel nach einem oder mehreren der Ansprüche 1 bis 5,
dadurch gekennzeichnet,
daß die Längsnuterweiterungen (1, 2 ... bis 10 und 11, 12 ... bis 20) wahlweise und in ggf. unterschiedlicher Tiefe zur Bildung einer Schlüsselhierarchie vorgesehen sind.

7. Schließzylinder mit flachschlüsselbetätigbarem Zylinderkern, der einen Schlüsselkanal mit in Längsrichtung und parallel zueinander zwischen den beiden Schmalseiten des Schließkanals verlaufenden, von den Breitseiten ausgehenden und über die Längsmittelebene sich erstreckenden Profilrippen aufweist,
dadurch gekennzeichnet,
daß die Längsrippen sämtlich gleich tief sind und mit ihren am weitesten nach innen sowie über die Längsmittelebene ragenden Stirnflächen einen gleichen Abstand von der Längsmittelebene einhalten, wobei die Flanken der Profilrippen zumindest benachbart zu den Stirnflächen konisch in Richtung auf die Breitseite des Schlüsselkanals, von der die Profilrippen ausgehen, auseinanderlaufend angeordnet sind sowie über Radien an die Stirnflächen anschließen, wobei mindestens eine Profilrippe auf mindestens einer ihrer Flanken eine bis zur benachbarten Breitseite des Schlüsselkanals sich erstreckende Profilrippenverbreiterung aufweist und die so erweiterte Flanke einen konkaven und einen sich anschließenden konvex gekrümmten Abschnitt aufweist.

8. Schließzylinder nach Anspruch 7,
dadurch gekennzeichnet,
daß die erweiterte Flanke mehrere aneinander anschließende konkav und konvex gekrümmte Abschnitte aufweist.

9. Schließzylinder nach Anspruch 7 oder 8,
dadurch gekennzeichnet,
daß die Profilrippenverbreiterung an mindestens einer Flanke unterschiedlich tief ausgebildet ist.

10. Schließzylinder nach einem oder mehreren der Ansprüche 7 bis 9,
dadurch gekennzeichnet,
daß die Profilrippenverbreiterungen auf beiden Flanken einer Profilrippe vorgesehen sind.

11. Schließzylinder nach einem oder mehreren der Ansprüche 7 bis 10,
dadurch gekennzeichnet,
daß die Profilrippenverbreiterungen wahlweise und ggf. in unterschiedlicher Tiefe zur Variation des Kernprofils vorgesehen sind.

12. Schließzylinder nach einem oder mehreren der Ansprüche 7 bis 11,
dadurch gekennzeichnet,
daß die Profilverbreiterungen wahlweise und in ggf. unterschiedlicher Tiefe zur Bildung einer Schlüsselhierarchie vorgesehen sind.
